# EUROPÄISCHE PATENTSCHRIFT

(11) **EP 1 781 402 B1**
(45) Veröffentlichungstag und Bekanntmachung des Hinweises auf die Patenterteilung: **27.02.2008**
(21) Anmeldenummer: 05776538.0
(22) Anmeldetag: 19.08.2005
(51) Int. Cl.: B01F 3/08, B01F 7/00

(54) **VORRICHTUNG ZUR MECHANISCH SCHONENDEN ERZEUGUNG VON FEIN DISPERSEN MIKRO-/NANO-EMULSIONEN MIT ENGER TROPFENGRÖSSENVERTEILUNG**
DEVICE FOR GENTLE MECHANICAL GENERATION OF FINELY DISPERSED MICRO-/NANO-EMULSIONS WITH NARROW PARTICLE SIZE DISTRIBUTION
DISPOSITIF POUR PRODUIRE PAR UNE ACTION MECANIQUE DOUCE DES MICRO ET NANOEMULSIONS FINEMENT DISPERSEES A DISTRIBUTION DIMENSIONNELLE ETROITE DES GOUTTES

(30) Priorität: 23.08.2004 DE 102004040735
(43) Veröffentlichungstag der Anmeldung: 09.05.2007
(73) Patentinhaber: ETH-ZÜRICH, 8092 Zürich (CH); KINEMATICA AG, 6014 Littau (CH); Ion Bond AG, 4601 Olten (CH); Processtech GmbH, 3324 Hindelbank (CH)
(72) Erfinder: WINDHAB, Erich, J., CH-8261 Hemishofen (CH); EISNER, Dr. Verena, NL-6712 HH Ede (NL); TROXLER, Beat, CH-6026 Rain (CH); DÜRIG, Andreas, Kurt, Visalia, CA 93277 (US); GROHMANN, Fred-Rainer, CH-8902 Urdorf (CH)
(74) Vertreter: Beyer, Rudi
(86) Internationale Anmeldenummer: PCT/EP2005/008980
(87) Internationale Veröffentlichungsnummer: WO 2006/021375

(56) Entgegenhaltungen:
- EP-A- 1 262 225
- WO-A-01/45830
- WO-A-20/04030799
- DE-A1- 10 307 568
- US-A1- 2003 024 878
- PATENT ABSTRACTS OF JAPAN Bd. 014, Nr. 513 (C-0777), 9. November 1990 (1990-11-09) & JP 02 214537 A (FUJI DEBUISON KAGAKU KK), 27. August 1990 (1990-08-27)
- PATENT ABSTRACTS OF JAPAN Bd. 014, Nr. 294 (C-0732), 26. Juni 1990 (1990-06-26) & JP 02 095433 A (MIYAZAKI PREF GOV), 6. April 1990 (1990-04-06)

## Beschreibung

### Gattung

Die Erfindung betrifft eine Vorrichtung zur mechanisch schonenden Erzeugung von fein dispersen Mikro-/Nano-Emulsionen mit enger Tropfengrößenverteilung.

### Stand der Technik

Die Herstellung von feindispersen Emulsionen gilt als wichtiges Entwicklungsziel für die Lebensmittel-, Pharma-, Kosmetik- und Chemieindustrie. Grund dafür ist die Möglichkeit, derartige Emulsionen bei hinreichender Kleinheit der dispersen Tröpfchen entmischungsstabil zu hatten und die extrem große innere Grenzfläche zur Adsorption funktioneller Ingredienzien (z. B. Wirkstoffe, Aromen, Farbstoffe etc.) zu nutzen. Ferner lassen die dispersen Tropfen den Aufbau von Partikelnetzwerken zu, welche gezielten Einfluss auf die rheologischen Eigenschaften solcher Emulsionen nehmen.

Für die Maschinen-/Apparatehersteller sind Membranemulgierverfahren ein neuer Bereich. Herkömmlich werden Rotor-/Stator Dispergiersysteme und Hochdruckhomogenisatoren zur Feinemulgierung eingesetzt. In diesen Apparaten erfolgt die Tropfendispergierung unter extrem hoher mechanischer Beanspruchung der dispersen sowie auch der kontinuierlichen Phase. Die seit etwa fünf Jahren existierenden Membranemulgierverfahren sind unter mechanischen Gesichtspunkten sehr schonend gegenüber den vorab genannten herkömmlichen Verfahren, da die feindispersen Emulsionstropfen nicht durch das Zerreißen größerer Tropfen hergestellt werden, sondern diese werden in ihrer endgültigen Größe an den Austrittsöffnungen der Membranporen gebildet und abgelöst.

Bei bisher existierenden kontinuierlichen Membranverfahren wird die Membran von der kontinuierlichen Emulsionsfluidphase in Form einer reinen Scherströmung überströmt. Die an den Tropfen angreifenden, diese von der Membran ablösenden Schubspannungen sind insbesondere bei höheren Tropfenviskositäten nicht sehr oder überhaupt nicht effizient im Hinblick auf die Ablösung kleiner Tropfen bzw. deren weitergehende Dispergierung (Zerteilung). Dies stellt einen erheblichen Nachteil im Hinblick auf die optimierte Einstellbarkeit kleiner Tropfengrößen und enger Tropfengrößenverteilungsbreite bei in der industriellen Produktion von Emulsionssystemen in der Regel in engen Grenzen vorgegebenen Durchsatzleistungen dar.

Durch die WO 01/45830-A1 ist ein topfartiges Gebilde vorbekannt, in dem koaxial ein Rohr mit radial verlaufenden Bohrungen oder Löchern eintaucht, das motorisch angetrieben ist. Durch das topfförmige Gehäuse wird die eine Phase und durch das rohrförmige Sieb die andere Phase eingeleitet und soll durch Zentrifugalkraft mit der ersten in dem topfförmigen Gehäuse befindlichen Phase zu einer Emulsion vermischt werden. Die fertige Mischung verlässt durch einen radial angeordneten Kanal das topfförmige Gehäuse.

Aus der EP 1 262 225 A2 ist eine Vorrichtung zum Herstellen von Emulsionen mit einem Gehäuse mit Ein- und Auslassöffnung für eine kontinuierliche Phase eines ersten flüssigen Mediums vorbekannt, mit einer in dem Gehäuse rotierend antreibbar angeordneten Welle, an oder in der ein Zufuhrkanal für eine disperse Phase eines zweiten flüssigen Mediums ausgebildet ist. Die Vorrichtung weist mehrere gegenüber dem Außendurchmesser der Welle erhebliche im Durchmesser vergrößerte scheibenförmige, hohle Membrankörper auf, die als Membranscheiben ausgebildet sind und die in Längsachsrichtung der sie antreibenden Welle mit Spaltabstand und mit Spaltabstand zwischen diesen Membrankörpern angeordneten stegförmigen Gehäuseteilen angeordnet sind. Die Welle verläuft konzentrisch zu den Membranscheiben, wobei der Zufuhrkanal über die Welle mit dem Innenraum der einzelnen Membrankörper verbunden ist, um die Zuführung der dispersen Phase über den Zufuhrkanal in die scheibenförmigen Membrankörper zu ermöglichen. Die kontinuierliche Phase wird radial in den Spaltabstand zwischen den radialen Gehäusestegen und den verschiedenen Membranscheiben eingeführt und verlässt koaxial das Gehäuse, nachdem sie aus den Membranscheiben austretende Tröpfchen der dispersen Phase abgelöst und sich mit diesen zu einer Emulsion vermischt hat.

Aus der US 2003/0024878 A1 ist ebenfalls eine Vorrichtung vorbekannt, bei der durch ein rohrartiges Gehäuse eine kontinuierliche Phase gepumpt und ein zweites Medium in den Ringraum, der das Rohr für die erste Phase umgibt, hineingepumpt wird. Über die Membrankurven erfolgt eine Vermischung der beiden Phasen, wobei die Emulsion am Ende des rohrförmigen Gehäuses dieses verlässt.

### Aufgabe

Der Erfindung liegt die Aufgabe zugrunde, eine Vorrichtung zur mechanisch schonenden Erzeugung von fein dispersen Mikro-/Nano-Emulsionen mit enger Tropfengrößenverteilung zu schaffen.

### Lösung

Diese Aufgabe wird durch die in **Patentanspruch 1** wiedergegebenen Merkmale gelöst.

### Einige Vorteile

Bei der erfindungsgemäßen Vorrichtung ist infolge einer Scherströmung überlagerter Dehnströmungsanteile an der rotierenden Membranoberfläche die schonende Ablösung kleinerer Tropfen und deren effizientere weitere Dispergierung nach erfolgter Ablösung möglich, als dies bei Realisierung reiner Scherströmungen der Fall ist.

Die Erzeugung von Emulsionstropfen erfolgt bei der erfindungsgemäßen Vorrichtung an der Oberfläche einer mit Poren durchzogenen Membran oder eines Filtergewebes, indem eine erste Fluidphase durch diese Poren gepresst wird und der Abtrag der Tropfen von der Membranoberfläche durch deren rotierende Bewegung in einer zweiten mit der ersten nicht mischbaren fluiden Phase erfolgt. Die Ablösung der Fluidtropfen von der Membranoberfläche wird durch an diesen angreifende, von der Strömung verursachte Tangential- und Normalspannungen, unterstützt durch zusätzliche Zentrifugalkräfte, bewirkt. Der bevorzugte Einsatz von Membranen mit definiertem im Vergleich zum Porendurchmesser x großen Porenabstand (≥ 2x) ist für die Erzeugung einer engen Tropfengrößenverteilung in der erzeugten Emulsion zusätzlich förderlich. Im Vergleich zu herkömmlichen Membranemulgierverfahren mit fixierten oder rotierenden Membranen, welche durch reine Scherströmungen überströmt werden, erlaubt die erfindungsgemäße mit zusätzlich effizienten Dehnströmungsanteilen realisierte Membranüberströmung bei vergleichbarem Porendurchmesser die Erzeugung deutlich kleinerer Tropfendurchmesser. Verglichen mit herkömmlichen Emulgierverfahren mittels Hochdruckhomogenisatoren oder rotierenden Rotor-/Stator Dispergiersystemen bietet die erfindungsgemäße Emulsionstropfenerzeugung bei vergleichbaren Durchmessern der erzeugten Tropfen den Vorteil deutlich reduzierter mechanischer Beanspruchung. Dies besitzt Vorteile hinsichtlich der Erhaltung nativer Eigenschaften funktioneller Inhaltskomponenten, beispielsweise von Proteinen in den Tropfen bzw. an deren Grenzflächen.

Im übrigen erlaubt die erfindungsgemäße Vorrichtung die einfache Modifizierung und Anpassung der erfindungsgemäßen Dehnströmungs-Überströmcharakteristik der Membran hinsichtlich des Anteils der Dehnströmung an der Gesamtströmung durch Variation der Exzentrizität des rotierenden Membranzylinders und/oder einfach auszutauschende Strömungseinbauten.

Die erfindungsgemäße Vorrichtung baut sehr kompakt, da der Membrankörper in dem Gehäuse mit engem Spaltabstand zu dessen Innenwand angeordnet werden kann.

### Weitere erfinderische Ausführungsformen

Weitere erfinderische Ausführungsformen sind in den **Patentansprüchen 2** bis **23** beschrieben.

Im übrigen ergeben sich weitere Vorteile aus der nachfolgenden Beschreibung der Zeichnung, in der die Erfindung beispielsweise veranschaulicht ist. Es zeigen:
- Fig. 1: eine erfindungsgemäße Vorrichtung im axialen Längsschnitt, wobei die geschnittenen Wände allerdings zur Vereinfachung nicht schraffiert dargestellt sind;
- Fig. 2: einen orthogonal zur Längsachse der aus Fig. 1 ersichtlichen Vorrichtung geführten Querschnitt;
- Fig. 3: ebenfalls einen orthogonalen Querschnitt zur Längsachse einer Vorrichtung gemäß der Erfindung, bei einer weiteren Ausführungsform mit Strömungseinbauten;
- Fig. 4: eine graphische Darstellung der Tropfenanzahldichteverteilung (q₀-Verteilung), die bei 1000 bis 8000 Umdrehungen pro Minute des Filter- oder Membrankörpers aus Wassertropfen in Sonnenblumenöl aufgenommen wurde; und
- Fig. 5: eine graphische Darstellung der Tropfen-Anzahlsummenverteilungen (Q₀-Verteilung), die bei 1000 bis 8000 Umdrehungen pro Minute des Filter- oder Membrankörpers aus Wassertropfen in Sonnenblumenöl aufgenommen wurden (sogenannte Q₀(x) - Verteilungen) mit Eintrag der charakteristischen Tropfengrößen x_{90,0} und x_{10,0,} deren Verhältnis (x_{90,0}/x_{10,0}) als geeignetes Maß für die Tropfengrößenverteilungsbreite herangezogen wird, und zwar zentrische Anordnung (Z) und exzentrische Anordnung (EZ).
Mit dem Bezugszeichen 1 ist eine kontinuierliche Fluidphase bezeichnet, die aus einem geeigneten Vorratsbehälter (nicht dargestellt) unter Pumpleistung einem Anschluss 2 und über diesen einem Spalt 3 zugeführt wird.

Mit 4 sind disperse Tropfen und mit 5 ein Membran- oder Filtergewebekörper bezeichnet, während 6 einen als Membranzylinder ausgebildeten Zylinderkörper darstellt.

Mit 7 ist eine als Hohlwelle ausgebildete Rotationswelle bezeichnet, die eine innere, zentrisch angeordnete Bohrung 8 aufweist. Die Welle 7 ist durch eine dynamische Gleitringdichtung 9 abgedichtet.

Die Bohrung 8 mündet in einen Innenraum 10 des Filtergewebe- oder Membrankörpers 5 aus.

Bei 11 ist ein konisches Bauteil angeordnet, das in einen Auslaufstutzen 12 ausmündet. Das konische Bauteil 11 und der Auslaufstutzen 12 bilden Teil eines Gehäuses 18.

Bei 13 wird eine disperse Fluidphase von einem ebenfalls nicht dargestellten Behälter mittels einer nicht dargestellten, motorisch angetriebenen Pumpe zugeführt.

Die Emulsion 14 verlässt das Gehäuse 18 über den Auslaufstutzen 12.

Bei der aus Fig. 1 und 2 ersichtlichen Ausführungsform ist der Filtergewebe-oder Membrankörper 5 exzentrisch, mit definiert einstellbarer Exzentrizität, zu dem Gehäuse 18, angeordnet.

Bei der Ausführungsform nach Fig. 3 ist in dem Spalt 3 ein Strömungseinbau (z. B. Steg 15) angeordnet, der sich in Richtung der Längsachse 16 des Gehäuses 18 erstreckt. Der Steg 15 kann auch schraubenlinienförmig verlaufen oder Teil einer Spirale sein. Es ist auch möglich, innerhalb des Spaltes 3 mehrere derartiger Stege 15, Spiralen oder schraubenlinienförmig verlaufende Stege 3 unterschiedlicher Querschnittsgeometrie vorzusehen.

Die diametral entgegengesetzt gerichteten Pfeile 17 sollen die etwa radial gerichtete Strömungsrichtung der dispersen Fluidphase 13 in Bezug auf den Filtergewebe- oder Membrankörper 5 andeuten.

In Fig. 5 ist eine entsprechende Anzahlsummenverteilung Q₀(x) mit Eintrag der charakteristischen Tropfengrößen x_{90,0} und x_{10,0,} deren Verhältnis (x_{90,0}/x_{10,0}) als geeignetes Maß für die Tropfengrößenverteilungsbreite herangezogen wird, wobei die Darstellung für zentrische Anordnung (Z) und exzentrische Anordnung (EZ) (bzw. und Dehnströmanteile) veranschaulicht wurden.

Die Wirkungsweise der aus der Zeichnung ersichtlichen Ausführungsform ist folgende:

Die disperse Fluidphase 13 wird mittels der nicht dargestellten, motorisch angetriebenen Pumpe über die mit einer inneren Bohrung 8 versehenen und damit als Hohlwelle ausgeführte Rotationswelle 7 in den Innenraum 10 des rotierenden Membranzylinderkörpers 6 gedrückt. Die Welle 7 wird gegen das Gehäuse 18 mittels der Gleitringdichtung 9 dynamisch gedichtet. Von dort passiert die disperse Fluidphase 13 die auf der Zylinderkörperoberfläche aufgebrachte Membran 5 und bildet an deren Außenseite die dispersen Tropfen 4.

Die kontinuierliche Fluidphase 1 wird durch den Anschluss 2 in das zylindrische Gehäuse 18 geleitet und durchströmt den Spalt 3 zwischen dem rotierenden Membran- oder Filtergewebekörper 5 und Gehäuse 18 in axialer Richtung. Dabei werden die an der Membranoberfläche gebildeten dispersen Tropfen 4 angeströmt. Die Intensität der Anströmung wird über die Umfangsgeschwindigkeit des Membran- oder Filtergewebekörpers bzw. -zylinders 6, die Spaltweite 3 und die Exzentrizität bzw. an der Außenzylinderwand befestigte Strömungseinbauten (z. B. Steg(e), Stifte, Messer/Schaber) zwischen diesem und dem Gehäuse 18 festgelegt.

Sofern zwischen Membranzylinder 6 und Gehäuse 18 eine exzentrische Anordnung des Membranzylinders 6 im zylindrischen Gehäuse 18 (Fig. 2) vorliegt, entsteht eine gemischte Scher-/Dehnströmung, welche verbesserte Dispergiereigenschaften besitzt. Zur Erzielung einer verbesserten Tropfenablösung von der Membranoberfläche können ferner die Rotationsströmung definiert störende Strömungseinbauten (z. B. Steg 15), erfindungsgemäß bevorzugt an der Gehäuseinnenwand, angebracht sein. Derartige Strömungseinbauten (z. B. Steg 15) können sowohl gerade und axial ausgerichtet, als auch helikal, eingepasst sein.

Das Gemisch aus dispersen Tropfen 4 und kontinuierlicher Fluidphase 1, die Emulsion 14, wird am Austritt aus dem Spalt 3 in einer Auslaufgeometrie, welche bevorzugt aus einem konischen Bauteil 11 und einem Auslaufstutzen 12 besteht, gebildet.

In Fig. 4 sind mittels rotierender Membran (CPDN-Membran = Controlled Pore Distance Membrane) erzeugte Emulsionen als Tropfengrößenverteilungsfunktion (Anzahlverteilung qo(x)) vergleichend für reine Scherströmung (konzentrische Zylinder) und überlagerte Dehnströmung (exzentrische Zylinder) dargestellt.

Die in der Zusammenfassung, in den Patentansprüchen und in der Beschreibung beschriebenen sowie aus der Zeichnung ersichtlichen Merkmale können sowohl einzeln als auch in beliebigen Kombinationen für die Verwirklichung der Erfindung wesentlich sein.

### Bezugszeichenliste

- 1: Fluidphase, kontinuierliche
- 2: Anschluss, Anschlussstutzen
- 3: Spalt, Ringspalt, Spaltweite
- 4: Tropfen, disperser
- 5: Membran, Membrankörper, Filtergewebekörper
- 6: Zylinderkörper, Membranzylinder
- 7: Rotationswelle, Welle, Hohlwelle
- 8: Bohrung, innere
- 9: Gleitringdichtung, dynamische
- 10: Innenraum
- 11: Bauteil, konisches
- 12: Auslaufstutzen
- 13: Fluidphase, disperse
- 14: Emulsion
- 15: Steg
- 16: Längsachse
- 17: Doppelpfeil
- 18: Gehäuse

## Patentansprüche

1. Vorrichtung zur mechanisch schonenden Erzeugung von fein dispersen Mikro-/Nano-Emulsionen mit enger Tropfengrößenverteilung, wobei Tropfen (4) durch einen mit Poren versehenen Filtergewebe- oder Membrankörper (5) erzeugt werden, in dem eine erste Fluidphase (13) durch diese Poren hindurchbewegt, insbesondere gepresst, wird, und das Wegbewegen (Abtragen) der Tropfen (4) von der Filtergewebe- bzw. Membranoberfläche durch deren Eigenbewegung in einer zweiten mit der ersten nicht mischbaren fluiden Phase (1) unter Erzeugung von überlagerten Scher- und ausgeprägten Dehnströmungsanteilen im Spalt zwischen Membranzylinder und Gehäusewand erfolgt, derart, dass ein vorzugsweise rotationssymmetrischer Filtergewebe- und Membrankörper (5) in einem mit einem in der Spaltweite variablen Spalt (3) umgebenden Gehäuse (18) um seine Längsachse motorisch beweglich angeordnet ist.

2. Vorrichtung nach Anspruch 1, **dadurch gekennzeichnet, dass** der Filtergewebe- oder Membrankörper (5) die Form eines Zylinders besitzt.

3. Vorrichtung nach Anspruch 1, **dadurch gekennzeichnet, dass** der Filtergewebe- oder Membrankörper (5) die Form einer Scheibe besitzt.

4. Vorrichtung nach Anspruch 1, **dadurch gekennzeichnet dass** die den Spalt (3) begrenzende Innenwand des Gehäuses (18) und der Filtergewebe- und Membrankörper (5) exzentrisch zueinander angeordnet sind.

5. Vorrichtung nach Anspruch 1, **dadurch gekennzeichnet, dass** in dem Spalt (3) ein oder mehrere Stege (15) als Generator(en) für Dehnströmungsanteile angeordnet sind.

6. Vorrichtung nach Anspruch 5, **dadurch gekennzeichnet, dass** der betreffende Steg (15) sich in Längsachsrichtung des Gehäuses (18) und des Filtergewebe- und Membrankörpers (5) erstreckt.

7. Vorrichtung nach Anspruch 5 oder 6, **dadurch gekennzeichnet, dass** der betreffende Steg (15) geradlinig, oder als Spirale oder als Schraubspirale, ausgebildet ist.

8. Vorrichtung nach Anspruch 5 oder einem der darauffolgenden Ansprüche, **dadurch gekennzeichnet dass** der betreffende Steg (15) an der Innenwand des Gehäuses (18) angeordnet ist.

9. Vorrichtung nach Anspruch 1 oder einem der darauffolgenden Ansprüche, **dadurch gekennzeichnet, dass** die Umfangsgeschwindigkeit des rotierend antreibbaren Filtergewebe- oder Membrankörpers (5) zwischen 1 m/s und 50 m/s beträgt.

10. Vorrichtung nach Anspruch 1 oder einem der darauffolgenden Ansprüche, **dadurch gekennzeichnet, dass** die axiale Überströmgeschwindigkeit des zylindrischen Filtergewebe- oder Membrankörpers (5) durch die kontinuierliche Fluidphase (1) unabhängig von der Umfangsgeschwindigkeit des Filtergewebe- oder Membrankörpers (5) einstellbar, insbesondere steuerbar oder regelbar, ist.

11. Vorrichtung nach Anspruch 1 oder einem der darauffolgenden Ansprüche, **dadurch gekennzeichnet, dass** die disperse Fluidphase (13) über eine Hohlwelle (7) dem mit dieser verbundenen Filtergewebe- oder Membrankörper (5) zugeführt und durch diesen mittels Pumpendruck preßbar ist, so dass auf der Oberfläche des Filtergewebe- oder Membrankörpers (5) disperse Fluidtropfen (4) herstellbar sind.

12. Vorrichtung nach Anspruch 1 oder einem der darauffolgenden Ansprüche, **dadurch gekennzeichnet, dass** die Eigenbewegung des Filtergewebe- oder Membrankörpers (5) über eine Steuer- oder Regelvorrichtung einstellbar ist.

13. Vorrichtung nach Anspruch 1 oder einem der darauffolgenden Ansprüche , **dadurch gekennzeichnet, dass** die Eigenbewegung des Filtergewebe- oder Membrankörpers (5) über ein Rechnerprogramm durchführbar ist.

14. Vorrichtung nach Anspruch 1, **dadurch gekennzeichnet, dass** der Filtergewebe- oder Membrankörper (5) mit einstellbarer, konstanter Geschwindigkeit rotierend bewegbar ist.

15. Vorrichtung nach Anspruch 1, **dadurch gekennzeichnet, dass** der Filtergewebe- oder Membrankörper (5) mit periodisch oszillierender Geschwindigkeit rotierend bewegbar ist.

16. Vorrichtung nach Anspruch 1, **dadurch gekennzeichnet, dass** der Filtergewebe- oder Membrankörper (5) von der dispersen Fluidphase (13) kontinuierlich oder pulsierend durchströmt ist.

17. Vorrichtung nach Anspruch 1, **dadurch gekennzeichnet, dass** vor dem Durchströmen des Filtergewebe- oder Membrankörpers (5) mittels der dispersen Fluidphase (13) das Filtergewebe- oder Membranporensystem mittels der kontinuierlichen Fluidphase (1) oder einem anderen mit der dispersen Fluidphase (13) nicht mischbaren Fluid kurzfristig durchströmt wird, um die Filtergewebe- oder Membranporenwände des Filtergewebe-oder Membrankörpers (5) für die disperse Fluidphase (13) abweisend zu benetzen.

18. Vorrichtung nach Anspruch 1 oder 14, **dadurch gekennzeichnet dass** durch die Bewegung des Filtergewebe- bzw. Membrankörpers (5) an den auf der Filtergewebe- oder Membranoberfläche gebildeten Emulsionstropfen (4) vorbestimmte, definierte Scher- und/oder Dehnspannungen eingestellt werden.

19. Vorrichtung nach Anspruch 1, **dadurch gekennzeichnet, dass** der Filtergewebe- oder Membrankörper (5) eine zusätzliche Überströmung senkrecht zur Umfangsrichtung der Rotationsbewegung, das heißt z. B. bei einem scheibenförmigen Filtergewebe- oder Membrankörper in radialer Richtung, bei einem zylindrischen Filtergewebe- oder Membrankörper (5) in axialer Richtung, erfährt.

20. Vorrichtung nach Anspruch 1, **dadurch gekennzeichnet, dass** die durch den Filtergewebe- oder Membrankörper (5) strömende Fluidphase (13) ihrerseits eine Emulsion darstellt und damit nach Wegbewegung der gebildeten Tropfen (4) von der Filtergewebe- oder Membranoberfläche in einer weiteren Fluidphase eine Doppelemulsion des Typs Wasser/Öl/Wasser oder Öl/Wasser/Öl gebildet wird.

21. Vorrichtung nach Anspruch 1, **dadurch gekennzeichnet, dass** die an der Oberfläche des Filtergewebe- oder Membrankörpers (5) vorbeigeführte Fluidphase (1) ihrerseits eine Suspension darstellt, welche nach Abtrag der Tropfen (4) in einer weiteren umgebenden Fluidphase ein Suspensions-/Emulsionssystem bildet.

22. Vorrichtung nach Anspruch 1 oder einem der darauffolgenden Ansprüche, **dadurch gekennzeichnet, dass** der motorische Antrieb für die die fluide Phase (13) fördernde Pumpe nach einem vorbestimmten Programm intermittierend (pulsierend) antreibbar ist.

23. Vorrichtung nach Anspruch 1 oder einem der darauffolgenden Ansprüche, **dadurch gekennzeichnet, dass** der motorische Antrieb für die die disperse Phase (1) fördernde Pumpe nach einem vorbestimmten Programm intermittierend (pulsierend) antreibbar ist.

## Claims

1. Device for the mechanically careful generation of finely dispersed micro-/nano-emulsions with close drop size dispersal, where drops (4) are generated through a porous filter fabric or membrane body (5), in which a first fluid phase (13) is moved, particularly pressed, through these pores, and the drops (4) move away (are removed) from the filter fabric or membrane surface under their own motion in a second fluid phase (1) which is not mixable with the first and generate overlaid shear- and pronounced extensional flow components in the gap between the membrane cylinder and housing wall such that a preferably axisymmetric filter fabric and membrane body (5) is arranged in a surrounding housing (18) with a gap (3) of variable width so that it can be moved about its longitudinal axis under motor power.

2. Device in accordance with claim 1, **characterised in that** the filter fabric or membrane body (5) is shaped like a cylinder.

3. Device in accordance with claim 1, **characterised in that** the filter fabric or membrane body (5) is disk-shaped.

4. Device in accordance with claim 1 **characterised in that** the inner wall of the housing (18) delimiting the gap (3) and the filter fabric and membrane body (5) are arranged eccentrically.

5. Device in accordance with claim 1, **characterised in that** arranged in the gap (3) are one or more bars (15) as generator(s) for extensional current components.

6. Device in accordance with claim 5, **characterised in that** the bar (15) concerned extends in the longitudinal direction of the housing (18) and the filter fabric or membrane body (5).

7. Device in accordance with claim 5 or 6, **characterised in that** the bar (15) concerned is constructed straight or as a spiral or helix.

8. Device in accordance with claim 5 or any of the claims following it, **characterised in that** the bar (15) concerned is arranged on the inside of the housing (18).

9. Device in accordance with claim 1 or any of the claims following it, **characterised in that** the peripheral speed of the rotationally driveable filter fabric or membrane body (5) is between 1 m/s and 50 m/s.

10. Device in accordance with claim 1 or any of the claims following it, **characterised in that** the axial overflow rate of the cylindrical filter fabric or membrane body (5) is adjustable, particularly controllable or regulable, through the continuous fluid phase (1) independently of the peripheral speed of the filter fabric or membrane body (5).

11. Device in accordance with claim 1 or any of the claims following it, **characterised in that** the disperse fluid phase (13) is conducted via a hollow shaft (7) to the filter fabric or membrane body connected to this hollow shaft (7) and can be pressed through this filter fabric or membrane body (5) by means of pump pressure so that disperse fluid drops (4) can be produced on the surface of the filter fabric or membrane body (5).

12. Device in accordance with claim 1 or any of the claims following it, **characterised in that** the proper motion of the filter fabric or membrane body (5) can be adjusted via a control or regulation means.

13. Device in accordance with claim 1 or any of the claims following it, **characterised in that** the proper motion of the filter fabric or membrane body (5) can be undertaken via a computer program.

14. Device in accordance with claim 1, **characterised in that** the filter fabric or membrane body (5) can be rotated at an adjustable, constant speed.

15. Device in accordance with claim 1, **characterised in that** the filter fabric or membrane body (5) can be rotated at a periodically oscillating speed.

16. Device in accordance with claim 1, **characterised in that** the filter fabric or membrane body (5) is continuously or intermittently flowed through by the disperse fluid phase (13).

17. Device in accordance with claim 1, **characterised in that** before the filter fabric or membrane body (5) is flowed through by means of the disperse fluid phase (13) the filter fabric or membrane pore system is shortly flowed through by the continuous fluid phase (1) or another fluid which is not mixable with the disperse fluid phase (13) in order to wet the filter fabric or membrane pore walls of the filter fabric or filter fabric body (5) repellently for the disperse fluid phase (13).

18. Device in accordance with claim 1 or 14, **characterised in that** by the movement of the filter fabric or membrane body (5) predetermined, defined shear and/or extensional tensions can be set on the emulsion drops (4) formed on the filter fabric or membrane body (5).

19. Device in accordance with claim 1, **characterised in that** the filter fabric or membrane body (5) is subjected to an additional overflow perpendicular to the peripheral direction of the rotary motion, that means, e.g. in the case of a disk-shaped filter fabric or membrane body in a radial direction and in the case of a cylindrical filter fabric or membrane body (5) in an axial direction.

20. Device in accordance with claim 1, **characterised in that**, on the one hand, the fluid phase (13) flowing through the filter fabric or membrane body (5) constitutes an emulsion and thus after the drops (4) formed have moved away from the filter fabric or membrane surface in a further fluid phase a double emulsion of the water/oil/water or oil/water/oil type is formed.

21. Device in accordance with claim 1, **characterised in that**, on the other hand, the fluid phase (1) created at the surface of the filter fabric or membrane body (5) constitutes a suspension which, after the drops (4) have been carried away, in a further surrounding fluid phase forms a suspension/emulsion system.

22. Device in accordance with claim 1 or any of the claims following it, **characterised in that** the motor drive for the pump pumping the fluid phase (13) can be driven intermittently according to a predetermined program.

23. Device in accordance with claim 1 or any of the claims following it, **characterised in that** the motor drive for the pump pumping the disperse phase (1) can be driven intermittently in accordance with a predetermined program.

## Revendications

1. Dispositif permettant de fabriquer, mécaniquement en douceur, des micro-émulsions/nanoémulsions finement dispersées dont les tailles de gouttes sont réparties dans une fourchette étroite, les gouttes (4) étant générés par un corps à textile filtrant ou corps à diaphragme (5) doté de pores dans lequel une première phase fluide (13) est déplacée à travers ces pores, notamment pressée, et le mouvement d'éloignement (l'enlèvement) des gouttes (4) de la surface à textile filtrant ou surface à diaphragme ayant lieu du fait de leur mouvement propre dans une deuxième phase fluide (1) non miscible avec la première, avec génération de parts de flux de cisaillement en superposition et de flux de dilatation marqués dans l'interstice entre le cylindre à diaphragme et la paroi du carter, de sorte qu'un corps à textile filtrant et corps à diaphragme (5) de préférence symétrique en rotation est agencé mobile par motorisation autour de son axe longitudinal dans un carter (18) de capotage présentant un interstice (3) d'ouverture variable.

2. Dispositif selon la revendication 1, **caractérisé en ce que** le corps textile filtrant ou le corps à diaphragme (5) a la forme d'un cylindre.

3. Dispositif selon la revendication 1, **caractérisé en ce que** le corps textile filtrant ou le corps à diaphragme (5) a la forme d'un disque.

4. Dispositif selon la revendication 1, **caractérisé en ce que** la paroi intérieure du carter (18), laquelle limite l'interstice (3), et le corps textile filtrant ainsi que le corps à diaphragme (5) sont agencés de façon mutuellement excentrique.

5. Dispositif selon la revendication 1, **caractérisé en ce que** dans l'interstice (3) sont agencées une ou plusieurs nervures (15) officiant de génératrice(s) des parts de flux de dilatation.

6. Dispositif selon la revendication 5, **caractérisé en ce que** la nervure concernée (15) s'étend dans le sens de l'axe longitudinal du carter (18) et du corps à textile filtrant et du corps à diaphragme (5).

7. Dispositif selon les revendications 5 ou 6, **caractérisé en ce que** la nervure concernée (15) est rectiligne, ou configurée en spirale ou en spirale hélicoïdale.

8. Dispositif selon la revendication 5 ou l'une des revendications suivantes, **caractérisé en ce que** la nervure concernée (15) est agencée contre la paroi intérieure du carter (18).

9. Dispositif selon la revendication 1 ou l'une des revendications suivantes, **caractérisé en ce que** la vitesse circonférentielle du corps à textile filtrant ou corps à diaphragme (5) entraînable en rotation est comprise entre 1 m/s et 50 m/s.

10. Dispositif selon la revendication 1 ou l'une des revendications suivantes, **caractérisé en ce que** la vitesse axiale du flux couvrant le corps cylindrique à textile filtrant ou à diaphragme (5) est réglable, notamment pilotable et régulable, par la phase fluide continue (1), indépendamment de la vitesse circonférentielle du corps textile filtrant ou corps à diaphragme (5).

11. Dispositif selon la revendication 1 ou l'une des revendications suivantes, **caractérisé en ce que** la phase fluide dispersée (13) est amenée via un arbre creux (7) à ce corps à textile filtrant ou corps à diaphragme (5) relié avec cet arbre, et qu'elle peut être refoulée à travers ce dernier sous la pression exercée par une pompe, de sorte que des gouttes de fluide (4) dispersées soient fabricables à la surface du corps à textile filtrant ou corps à diaphragme (5).

12. Dispositif selon la revendication 1 ou l'une des revendications suivantes, **caractérisé en ce que** le mouvement propre du corps à textile filtrant ou corps à diaphragme (5) est réglable via un dispositif de pilotage ou de régulation.

13. Dispositif selon la revendication 1 ou l'une des revendications suivantes, **caractérisé en ce que** le mouvement propre du corps à textile filtrant ou corps à diaphragme (5) est exécutable via un programme d'ordinateur.

14. Dispositif selon la revendication 1, **caractérisé en ce que** le corps à textile filtrant ou corps à diaphragme (5) peut se déplacer en rotation selon une vitesse constante réglable.

15. Dispositif selon la revendication 1, **caractérisé en ce que** le corps à textile filtrant ou corps à diaphragme (5) peut se déplacer en rotation selon une vitesse en oscillation périodique.

16. Dispositif selon la revendication 1, **caractérisé en ce que** le corps à textile filtrant ou corps à diaphragme (5) est traversé continuellement ou de façon pulsée par une phase fluide (13) dispersée.

17. Dispositif selon la revendication 1, **caractérisé en ce que** la phase fluide continue (1) ou un autre fluide non miscible avec la phase fluide (13) dispersée traverse brièvement le système à textile filtrant ou à diaphragme poreux avant que le corps à textile filtrant ou le corps à diaphragme (5) ne soit traversé par la phase fluide dispersée (13), ceci dans le but que la phase appliquée en premier contre les parois du textile filtrant ou les parois poreuses du diaphragme du corps à textile filtrant ou corps à diaphragme (5) repousse la phase fluide (13) dispersée.

18. Dispositif selon la revendication 1 ou 14, **caractérisé en ce que** le mouvement du corps à textile filtrant ou corps à diaphragme (5) permet d'ajuster des tensions de cisaillement et/ou de dilatation prédéterminées et définies dans les gouttes d'émulsion (4) formées à la surface du textile filtrant ou la surface à diaphragme.

19. Dispositif selon la revendication 1, **caractérisé en ce que** le corps à textile filtrant ou corps à diaphragme (5) est baigné en plus par un flux en superposition perpendiculaire au sens circonférentiel du mouvement de rotation, c'est-à-dire dans le sens radial en présence d'un corps à textile filtrant ou corps à diaphragme en forme de disque, et dans le sens axial en présence d'un corps à textile filtrant ou corps à diaphragme (5) en forme de cylindre.

20. Dispositif selon la revendication 1, **caractérisé en ce que** la phase fluide (13) traversant le corps à textile filtrant ou corps à diaphragme (5) représente de son côté une émulsion et qu'ainsi, après que les gouttes formées (4) se soient éloignées de la surface du textile filtrant ou de la surface du diaphragme, une double émulsion du type eau/huile/eau ou huile/eau/huile se forme dans une autre phase fluide.

21. Dispositif selon la revendication 1, **caractérisé en ce que** la phase fluide (1) guidée le long de la surface du corps à textile filtrant ou corps à diaphragme (5) représente de son côté une suspension qui, après l'enlèvement des gouttes (4), forme un système suspension/émulsion dans une autre phase fluide enveloppante.

22. Dispositif selon la revendication 1 ou l'une des revendications suivantes, **caractérisé en ce que** le mécanisme d'entraînement motorisé affecté à la pompe refoulant la phase fluide (13) peut être mû de façon intermittente (pulsée) selon un programme prédéfini.

23. Dispositif selon la revendication 1 ou l'une des revendications suivantes, **caractérisé en ce que** le mécanisme d'entraînement motorisé affecté à la pompe refoulant la phase dispersée (1) peut être mû de façon intermittente (pulsée) selon un programme prédéfini.
